# EUROPÄISCHE PATENTSCHRIFT

(11) **EP 0 767 860 B1**
(45) Veröffentlichungstag und Bekanntmachung des Hinweises auf die Patenterteilung: **24.06.1998**
(21) Anmeldenummer: 95908941.8
(22) Anmeldetag: 15.02.1995
(51) Int. Cl.: E06B 9/76, E04F 10/06

(54) **KURBELSTANGE**
CRANK ROD
MANIVELLE

(30) Priorität: 28.06.1994 DE 4422142
(43) Veröffentlichungstag der Anmeldung: 16.04.1997
(73) Patentinhaber: GERHARD GEIGER GMBH & CO., 74321 Bietigheim-Bissingen (DE)
(72) Erfinder: GRÜDL, Josef, D-74369 Löchgau (DE)
(74) Vertreter: Jeck, Anton, Dipl.-Ing.
(86) Internationale Anmeldenummer: EP9500542
(87) Internationale Veröffentlichungsnummer: WO9600832

(56) Entgegenhaltungen:
- DE-A- 3 739 727
- DE-A- 4 216 800
- US-A- 3 840 061

## Beschreibung

Die Erfindung betrifft eine Kurbelstange für Markisen nach dem Oberbegriff des Patentanspruches 1 sowie eine Öse für solche Kurbelstangen.

Bei herkömmlichen Kurbelstangen der eingangs genannten Art, wie sie z.B. in der DE 4 216 800 A1 beschrieben sind, weist das freie Ende der Partie eine nach unten abgebogene Nase auf, wobei die zylinderförmige und gleichen Durchmesser aufweisende Partie der Kurbelstange mit den Mantelflächen zweier Kegelstümpfe in Druckverbindung steht. Die gewünschte Verdrehbarkeit der Öse ist zwar gewährleistet, jedoch mit erheblichem Kraftaufwand, und zwar vor allem dann, wenn der Winkel zwischen der Drehachse der Öse und der Längsachse der Kurbelstange wächst. In solchen Fällen kann sich die Partie in der Öse in ihrer Achsrichtung verschieben, was unerwünscht ist.

Ausgehend von dem obigen Stand der Technik liegt der Erfindung die Aufgabe zugrunde, hier Abhilfe zu schaffen.

Die gestellte Aufgabe wird erfindungsgemäß durch die Merkmale des Anspruches 1 bzw. Anspruches 11 gelöst.

Man erkennt, daß die Erfindung jedenfalls dann verwirklicht ist, wenn die von der Kurbelstange herrührende Kraft im wesentlichen voll auf die Öse weitergeleitet werden kann, und zwar im wesentlichen unabhängig davon, welchen Arbeitswinkel die Drehachse der Öse mit der Achse der Kurbelstange einschließt. Durch die Form der Verdickungen und der Flächen ist gewährleistet, daß es zu keiner Verschiebung der Partie innerhalb der Öse kommt. Es handelt sich vielmehr um eine Art von Kardan-Gelenk, bei dem die Verdickungen auf den Innenflächen mit einem Freiheitsgrad abrollen bzw. abwälzen, ohne in Richtung der Partie-Achse verschoben zu werden.

Weitere zweckmäßige und vorteilhafte Ausgestaltungen der Erfindung gehen aus den Unteransprüchen hervor.

Eine besonders zweckmäßige Ausgestaltung sieht vor, daß die Verdickungen mit Abstand zueinander und auf entgegengesetzten Seiten der Öse angeordnet sind. Desweiteren ist es zweckmäßig, wenn die Arbeitsflächen der Verdickungen auf die Form der Arbeitsflächen der Öse abgestimmt sind. Im Rahmen dieses Erfindungsgedankens ist es besonders zweckmäßig, wenn die einander zugewandten Arbeitsflächen der Verdickungen und der Ösen komplementär zueinander ausgebildet sind. Durch den erreichten Kraft- und Formschluß zwischen den Arbeitsflächen und den Flächen kommt es zu keinem Verrutschen der Verdickungen innerhalb der Öse. Die Verdickungen werden insbesondere in den nutartigen Flächen geführt.

Ferner sieht eine besonders zweckmäßige Ausgestaltung der Erfindung vor, daß die Verdickungen in Form von Kugelabschnitten ausgebildet sind, wobei es bezüglich einer minimalen Reibung von Vorteil ist, wenn die Verdickungen an den Partien drehbar gelagert sind.

Ein Ausführungsbeispiel der Erfindung ist in der Zeichnung schematisch dargestellt und wird im folgenden näher erläutert. Es zeigen
- Fig. 1: einen Schnitt durch eine Öse mit dem Endstück einer Kurbelstange,
- Fig. 2: die in Fig. 1 dargestellte Kurbelstange in einer geneigten Arbeitsposition,
- Fig. 3: das obere Ende der Kurbelstange nach Fig. 1 vergrößert dargestellt,
- Fig. 4: die Öse nach Fig. 1 vergrößert dargestellt,
- Fig. 5: einen Teil einer weiteren Kurbelstange,
- Fig. 6: eine Ansicht in Richtung des Pfeiles VI nach Fig. 5,
- Fig. 7: eine Ansicht in Richtung des Pfeiles VII nach Fig. 5,
- Fig. 8: eine andere Öse im Querschnitt,
- Fig. 9: eine Ansicht in Richtung des Pfeiles IV nach Fig. 8 und
- Fig. 10: den mit X bezeichneten Teil nach Fig. 9 vergrößert dargestellt.

In den Fig. 1 bis 3 ist eine Kurbelstange 10mit einer um ihre Längsachse 12 verdrehbaren und quer zur Längsachse 12 sich erstreckenden Partie 16 zum Betätigen einer Öse 30 dargestellt. Die Öffnung 32 der Öse 30 hat einen kreisrunden Innenumriß und weist zwei in etwa kegelstumpfförmige, koaxial zueinander angeordnete und über ihre einander zugewandten Enden in die gemeinsame Öffnung 32 mündende rotationssymmetrische Flächen 36 auf. Die eine Verdickung 22 aufweisende Partie 16 ist in die Öffnung 32 einführbar. Die Partie 16 weist ferner eine zweite Verdickung 20 auf, wobei die Verdickungen 20 und 22 mit jeweils einer der Flächen 36 zusammenarbeiten können, was der Fig. 2 zu entnehmen ist. Die Verdickungen 20 und 22 sind mit Abstand d4 zueinander angeordnet, wobei die Arbeitsflächen 26 und 28 der Verdickungen 20 und 22 auf die Form der Flächen 36 abgestimmt sind. Dieser Abstand d4 kann im Bedarfsfall ganz gering gehalten werden, so daß zwischen den Verdickungen 20 und 22 nur ein Spalt ausgebildet ist, der im Querschnitt die Form einer Doppelschwinge aufweist. Die Verdickungen können angefast sein. Die einander zugewandten Partien der Arbeitsflächen 26, 28 und der Flächen 36 sind komplementär zueinander ausgebildet. Im vorliegenden Ausführungsbeispiel sind die Arbeitsflächen 26 und 28 konvex und die Flächen 36 konkav ausgebildet, was eine einfache und schnelle Herstellung der Verdickungen sowie der Öse z.B. durch Gießen bzw. Spritzen ermöglicht. Die Verdickungen 20 und 22 sind in Form von Kugelabschnitten ausgebildet, wobei der Außendurchmesser der Kugelabschnitte geringfügig kleiner ist als der Innendurchmesser d1 der Öse 30. Die Verdickungen 20, 22 sind ferner mit Bezug auf die Achse 12 symmetrisch angeordnet, so daß eine optimale Kräfteübertragung von der Kurbelstange 10 auf die Öse 30 erfolgen kann. Ferner lassen die Figuren erkennen, daß die Verdickungen 20 und 22 einstückig mit der Partie 16 ausgebildet sind, wobei sie ganz allgemein auch drehbar um die Längsachse 24 der Partie gelagert sein könnten. Die Drehachse 8 der Öse kann mit der Drehachse 12 einen Winkel einschließen, der bis zu 45 Grad beträgt.

Die Öse 16 ist in bezug auf ihre Drehachse 8 ein symmetrischer Körper mit kreisrunder Öffnung 32. Die Flächen 36 sind nach innen gewölbt und verjüngen sich zur Öffnung 32 hin. Von der Geometrie her sind diese Flächen 36 Mantelflächen eines sphärischen Kegelstumpfes, dessen Mantellinien bogenförmig sind. Die Grundflächen 33 dieses Kegelstumpfes sind voneinander abgewandt.

Der mittlere Abschnitt 34 der Partie 16 ist im Querschnitt kreisrund und durchquert die Öffnung 32 mittig. Die Partie 16 ist mit der Kurbelstange 10 über einen bogenförmigen Abschnitt 14 und das Endstück 18 verbunden.

Wie die Fig. 3 und 4 erkennen lassen, ist der Außendurchmesser d3 in etwa so groß wie der Innendurchmesser dl der Öse, wobei der Durchmesser d2 deutlich kleiner ist als der Innendurchmesser dl. Die Länge d5 der Öffnung 32 in Richtung der Partie 16 ist deutlich kleiner als die Länge d4 des zylinderförmigen Abschnittes 34, so daß die Partie 16 in der Öffnung 32 so geneigt werden kann, daß die in Kontakt stehenden Flächen formschlüssig miteinander zusammenarbeiten, was insbesondere auch Fig. 2 zu entnehmen ist. Die Achse 24 der Partie 16 verläuft senkrecht zur Achse 12 der Kurbelstange 10. Allgemein können diese beiden Achsen 12 und 24 auch einen größeren bzw. kleineren Winkel einschließen.

Die Fig. 5 bis 7 lassen erkennen, daß der mittlere Abschnitt 34 gekröpft ist und seine Erhöhung 31' bzw. Vertiefung 31 so ausgebildet ist, daß der Abschnitt 34 in der Öffnung 32 eingehängt werden kann. Die Verdickungen 20 und 22 sind in ihrem Querschnitt ellipsenförmig, was insbesondere Fig. 5 zu entnehmen ist. Die Öffnung 25 dient für eine nicht näher dargestellte Schraube, und der Abschnitt 13 weist eine mittige Bohrung zur Aufnahme des Kurbelstange-Endstückes auf.

Die Besonderheit der in den Fig. 8 bis 10 dargestellten Öse 30 besteht u.a. darin, daß der Innendurchmesser dl im entspannten Zustand der Öse kleiner ist als der Außendurchmesser der Verdickung 22. Der eigentliche Durchgang der Öffnung 32 ist so ausgebildet, daß er mit elastischen Schenkeln 5 und 7 versehen ist, die in Richtung der Nut 9 gebogen werden können. Der Vorteil dieser Maßnahme besteht darin, daß die Verdickung 22 durch die Öffnung 32 unter geringfügigem Widerstand hindurchgedrückt werden kann und die Kurbelstange sich von der Öse 30 nicht von selbst lösen kann. Denn dazu ist mindestens eine so große Kraft erforderlich, die zur Biegung der Schenkel 5 und 7 ausreicht. Ferner ist zu erkennen, daß zwischen den Schenkeln 5 und 7 ein Schlitz 3 ausgebildet ist, der ein problemloses Biegen der Schenkel 5, 7 ermöglicht. Die Öse 30 kann allgemein ein gespritztes und aus schlagfestem Kunststoff bestehendes Teil sein, das eine axiale Ausnehmung 11 aufweist, in die das Endstück einer Welle eines nicht näher dargestellten Getriebes einsteckbar und mittels eines Stiftes 1 verbindbar ist.

## Patentansprüche

1. Kurbelstange (10) mit einer um ihre Längsachse (12) verdrehbaren und quer zu dieser sich erstreckenden Partie (16) mit mindestens einer Verdickung (20, 22) zum Betätigen von Ösen (30), deren Innenfläche (36) mit der Verdickung (20, 22) zusammenarbeitet und durch Mantelflächen zweier koaxial zueinander angeordneter und aufeinander zu sich verjüngender Körper mit voneinander abgewandten Grundflächen (33) gebildet ist,
dadurch gekennzeichnet,
daß die Verdickung (20, 22) in ihrem Arbeits-Kontaktbereich im wesentlichen komplementär zu der mit ihr zusammenarbeitenden Mantelfläche (36) ausgebildet ist.

2. Kurbelstange nach Anspruch 1,
dadurch gekennzeichnet,
daß der Arbeits-Kontaktbereich im Querschnitt bogenförmig ist.

3. Kurbelstange nach Anspruch 1 oder 2 mit zwei Verdickungen (20, 22),
dadurch gekennzeichnet,
daß die Verdickungen (20, 22) Kugel- oder Ellipsoidabschnitte sind, die mit im Querschnitt konkaven und ringförmigen Nuten mit entsprechend gekrümmten Mantelflächen zusammenarbeiten.

4. Kurbelstange nach einem der Ansprüche 1 bis 3,
dadurch gekennzeichnet,
daß die Verdickungen (20, 22) mit Abstand (d4) zueinander angeordnet sind.

5. Kurbelstange nach einem der Ansprüche 1 bis 4,
dadurch gekennzeichnet,
daß die Arbeitsflächen (26, 28) der Verdickungen (20, 22) auf die Form der Flächen (36) abgestimmt sind.

6. Kurbelstange nach einem der Ansprüche 1 bis 5,
dadurch gekennzeichnet,
daß die Arbeitsflächen (26, 28) konvex bzw. konkav sind, während die Flächen (36) konkav bzw. konvex sind.

7. Kurbelstange nach einem der Ansprüche 1 bis 6,
dadurch gekennzeichnet,
daß der Außendurchmesser (d4) der Kugelabschnitte (20, 22) geringfügig größer ist als der Innendurchmesser (d1) der Öse.

8. Kurbelstange nach einem der Ansprüche 1 bis 7,
dadurch gekennzeichnet,
daß die Verdickungen (20, 22) mit Bezug auf die Längsachse (12) symmetrisch angeordnet sind.

9. Kurbelstange nach einem der Ansprüche 1 bis 8,
dadurch gekennzeichnet,
daß die Verdickungen (20, 22) einstückig mit der Partie (16) ausgebildet sind.

10. Kurbelstange nach einem der Ansprüche 1 bis 9,
dadurch gekennzeichnet,
daß der zwischen den Verdickungen (20, 22) angeordnete und die Öffnung (32) durchquerende Abschnitt (34) gekröpft wird.

11. Öse (30) für Kurbelstangen nach einem der Ansprüche 1 bis 10 mit einem kreisrunden oder ovalen Innenumriß sowie Innenflächen (36),
die durch Mantelflächen zweier koaxial zueinander angeordneter und aufeinander zu sich verjüngender Körper mit voneinander abgewandten Grundflächen (33) gebildet ist,
dadurch gekennzeichnet,
daß der Innenumriß der Flächen (36) in ihrem Arbeitsbereich auf den Außenumriß der Arbeitsflächen (26, 28) der Verdickungen (20, 22) abgestimmt ist.

12. Öse nach Anspruch 11,
dadurch gekennzeichnet,
daß der Innenumriß der Flächen (36) konkav oder konvex ist.

13. Öse nach Anspruch 11 oder 12,
dadurch gekennzeichnet,
daß der Innendurchmesser (d1) der Öse (30) kleiner ist als der Außendurchmesser (d3) der Verdickung (22).

14. Öse nach einem der Ansprüche 11 bis 13,
dadurch gekennzeichnet,
daß ein Teil der Öffnung (32) durch elastisch verformbare Schenkel (5, 7) definiert ist.

## Claims

1. Winding rod (10), having a part (16) which is rotatable about its longitudinal axis (12) and extends transversely thereto, said part having at least one thickened portion (20, 22) to actuate eyelets (30), the inner face (36) of which eyelets co-operates with the thickened portion (20, 22) and is formed by surfaces of two bodies disposed coaxially with one another and tapering towards one another with base faces (33) remote from one another, characterised in that the thickened portion (20, 22) is formed substantially complementary to the surface (36) co-operating therewith in its operational contact region.

2. Winding rod according to claim 1, characterised in that the operational contact region has an arcuate cross-section.

3. Winding rod, according to claim 1 or 2, having two thickened portions (20, 22), characterised in that the thickened portions (20, 22) are spherical or elliptical portions, which co-operate with annular grooves which which have a concave cross-section and correspondingly curved surfaces.

4. Winding rod according to one of claims 1 to 3, characterised in that the thickened portions (20, 22) are disposed with a spacing (d4) therebetween.

5. Winding rod according to one of claims 1 to 4, characterised in that the operational faces (26, 28) of the thickened portions (20, 22) are adapted to the configuration of the faces (36).

6. Winding rod according to one of claims 1 to 5, characterised in that the operational faces (26, 28) are convex or concave respectively, while the faces (36) are concave or convex respectively.

7. Winding rod according to one of claims 1 to 6, characterised in that the external diameter (d4) of the spherical portions (20, 22) is slightly greater than the internal diameter (dl) of the eyelet.

8. Winding rod according to one of claims 1 to 7, characterised in that the thickened portions (20, 22) are disposed symmetrically relative to the longitudinal axis (12).

9. Winding rod according to one of claims 1 to 8, characterised in that the thickened portions (20, 22) are formed integrally with the part (16).

10. Winding rod according to one of claims 1 to 9, characterised in that the portion (34), which is disposed between the thickened portions (20, 22) and traverses the aperture (32), is bent.

11. Eyelet (30) for winding rods according to one of claims 1 to 10, having a circular or oval internal configuration as well as inner faces (36), said eyelet being formed by surfaces of two bodies disposed coaxially with one another and tapering towards one another with base faces (33) remote from one another, characterised in that the internal configuration of the faces (36) in their operational region is adapted to the external configuration of the operational faces (26, 28) of the thickened portions (20, 22).

12. Eyelet according to claim 11, characterised in that the internal configuration of the faces (36) is concave or convex.

13. Eyelet according to claim 11 or 12, characterised in that the internal diameter (dl) of the eyelet (30) is smaller than the external diameter (d3) of the thickened portion (22).

14. Eyelet according to one of claims 11 to 13, characterised in that one part of the aperture (32) is defined by resiliently deformable flanges (5, 7).

## Revendications

1. Manivelle (10) avec une partie (16) pouvant tourner autour de son axe longitudinal (12) et orientée transversalement à cet axe longitudinal, avec au moins un épaississement (20, 22) pour la commande d'oeillets (30) dont la surface intérieure (36) coopère avec l'épaississement (20, 22) et qui est constitué par les surfaces enveloppantes de deux corps coaxiaux qui s'amincissent en direction l'un de l'autre avec des surfaces de base (33) s'éloignant l'une de l'autre,
caractérisée
en ce que l'épaississement (20, 22) dans sa zone de contact de travail est de forme sensiblement complémentaire à celle de la surface enveloppante (36) avec laquelle elle coopère.

2. Manivelle suivant la revendication 1,
caractérisée
en ce que la zone de contact de travail est en section transversale en forme d'arc.

3. Manivelle suivant la revendication 1 ou 2 avec deux épaississements (20, 22),
caractérisée
en ce que les épaississements (20, 22) sont des tronçons de forme sphérique ou ellipsoïdale qui coopèrent avec des rainures de forme annulaire à section transversale concave à surfaces enveloppantes de courbures correspondantes.

4. Manivelle suivant l'une quelconque des revendications de 1 à 3,
caractérisée
en ce que les épaississements (20, 22) sont disposés à distance (d4) l'un de l'autre.

5. Manivelle suivant l'une quelconque des revendications de 1 à 4,
caractérisée
en ce que les surfaces de travail (26, 28) des épaississements (20, 22) sont harmonisées avec la forme des surfaces (36).

6. Manivelle suivant l'une quelconque des revendications de 1 à 5,
caractérisée
en ce que les surfaces de travail (26, 28) sont convexes ou concaves, tandis que les surfaces (36) sont respectivement concaves ou convexes.

7. Manivelle suivant l'une quelconque des revendications de 1 à 6,
caractérisée
en ce que le diamètres extérieur (d3) des tronçons sphériques (20, 22) est légèrement plus grand que le diamètre intérieur (dl) de l'oeillet.

8. Manivelle suivant l'une quelconque des revendications de 1 à 7,
caractérisée
en ce que les épaississements (20, 22) sont disposés symétriquement par rapport à l'axe longitudinal (12).

9. Manivelle suivant l'une quelconque des revendications de 1 à 8,
caractérisée
en ce que les épaississements (20, 22) font partie intégrale de la partie (16).

10. Manivelle suivant l'une quelconque des revendications de 1 à 9,
caractérisée
en ce que le tronçon (34) disposé entre les épaississements (20, 22) et passant à travers l'ouverture (32) est coudé.

11. Oeillet (30) pour manivelles suivant l'une quelconque des revendications de 1 à 10 avec un contour intérieur circulaire ou ovale ainsi qu'avec des surfaces intérieures (36), qui est constitué par les surfaces enveloppantes de deux corps coaxiaux qui s'amincissent en direction l'un de l'autre avec des surfaces de base (33) s'éloignant l'une de l'autre,
caractérisé
en ce que le contour intérieur des surfaces (36) est, dans sa zone de travail, harmonisé avec le contour extérieur des surfaces de travail (26, 28) des épaississements (20, 22).

12. Oeillet suivant la revendication 11
caractérisé
en ce que le contour intérieur des surfaces (36) est concave ou convexe.

13. Oeillet suivant la revendication 11 ou 12,
caractérisé
en ce que le diamètre intérieur (dl) de l'oeillet (30) est plus petit que le diamètre extérieur (d3) de l'épaississement (22).

14. Oeillet suivant l'une quelconque des revendications de 11 à 13,
caractérisé
en ce qu'une partie de l'ouverture (32) est définie par des ailes (5, 7) déformables élastiquement.
